# EUROPÄISCHE PATENTSCHRIFT

(11) **EP 3 022 356 B1**
(45) Veröffentlichungstag und Bekanntmachung des Hinweises auf die Patenterteilung: **03.10.2018**
(21) Anmeldenummer: 14723078.3
(22) Anmeldetag: 12.05.2014
(51) Int. Cl.: D21G 1/00, D21G 1/02, D21F 3/10

(54) **SAUG- ODER BLASWALZE MIT EINER DICHTLEISTE**
SUCTION OR BLOWING ROLL HAVING A SEALING STRIP
ROULEAU ASPIRANT OU SOUFFLANT AVEC BAGUETTE D'ÉTANCHÉITÉ

(30) Priorität: 19.07.2013 DE 102013214177
(43) Veröffentlichungstag der Anmeldung: 25.05.2016
(73) Patentinhaber: Voith Patent GmbH, 89522 Heidenheim (DE)
(72) Erfinder: ERKELENZ, Marc, 89231 Neu-Ulm (DE); HONOLD, Jochen, 86825 Schlingen (DE); BAMMER, Helmut, A-4663 Laarkirchen (AT)
(86) Internationale Anmeldenummer: PCT/EP2014/059591
(87) Internationale Veröffentlichungsnummer: WO 2015/007414

(56) Entgegenhaltungen:
- WO-A1-2007/003698
- DE-A1-102011 004 055

## Beschreibung

Die Erfindung betrifft eine Saug- oder Blaswalze mit einer Dichtleiste nach dem Oberbegriff des Anspruchs 1.

Dichtleisten werden seit langer Zeit in Saug- oder Blaswalzen von Papier-, Karton- oder Tissuemaschine eingesetzt, um Über- oder Unterdruckzonen gegenüber der Umgebung abzudichten, indem deren Dichtfläche gegen die Innenseite des Walzenmantels angestellt wird und sich bei Drehbewegung des Walzenmantels mit der Innenseite des Walzenmantels im Reibkontakt befindet.

Solche Dichtleisten sind beispielsweise in der WO 2007/003698 oder DE 10 2011 004055 beschrieben.

Bei den seit Langen bekannten Dichtleisten findet eine Schmierung der Reibpaarung Dichtfläche-Innenseite Walzenmantel durch Spritzrohre statt, die ein Schmiermittel - in der Regel Wasser- in den Spalt zwischen Dichtfläche und Innenseite Walzenmantel einbringen. Solche Systeme haben den Nachteil, dass das Schmiermittel oft nicht effektiv zwischen die Dichtfläche und Innenseite des Walzenmantels gebracht werden kann und daher eine hohe Menge an Schmiermittel für eine ausreichende Schmierung erforderlich ist.

Von der Anmelderin wurde in der nahen Vergangenheit ein neues Dichtleistensystem entwickelt, bei dem in der Dichtleiste eine Schmiermittelrinne mit einer vorderen und einer hinteren Wandung eingearbeitet ist, die in Drehbewegungsrichtung des Walzenmantels betrachtet vor der Dichtfläche angeordnet ist und mittels der das Schmiermittel direkt in den Einlaufspalt zwischen der Dichtfläche und Walzenmantelinnenseite einbringbar ist.

Für gewisse Anwendungen, wie bspw. Anwendungen bei denen die Dichtleiste bspw. in einer 5-12Uhr Position (bei Drehbewegungsrichtung des Walzenmantels gegen den Uhrzeigersinn) oder in einer 7-12 Uhr Position (bei Drehbewegungsrichtung des Walzenmantels in Uhrzeigersinn) in die Walze eingebaut ist, hat sich nun gezeigt, dass die vordere Wandung der Schmiermittelrinne vorteilhafterweise bis oder nahezu bis zur Innenseite des Walzenmantels hochgezogen sollte, um die Effektivität der Ausbringung des Schmiermittels weiter zu verbessern. Dies bedeutet, dass der die vordere Wandung bereitstellende Materialabschnitt der Dichtleiste für diese Anwendungsfälle in Reibkontakt mit der Walzenmantelinnenseite sein kann.

Das Material aus dem eine übliche Dichtleiste hergestellt ist, ist auf die Bereitstellung einer hohen Abriebsbeständigkeit hin optimiert mit der Folge, dass dieses oftmals einen vergleichsweise hohen E-Modul hat sowie oftmals hart und spröde ist. Ferner ist die Materialstärke des Materialabschnitts der Dichtleiste im Bereich der vorderen Wandung oftmals recht gering. Daher kann es vorkommen, dass die Dichtleiste im Bereich der vorderen Wandung ausbrechen kann, wenn der die vordere Wandung bereitstellende Materialabschnitt mit der Walzenmantelinnenseite in Reibkontakt gebracht ist.

Die Aufgabe der vorliegenden Erfindung besteht daher darin eine Dichtleiste der vorgenannten Art dahingehend weiterzuentwickeln, dass diese sowohl in Hinblick auf deren Abriebbeständigkeit als auch im Hinblick auf ein mögliches Ausbrechen von Teilen der Schmiermittelrinne hin optimiert werden kann.

Diese Aufgabe wird gelöst durch eine Saug- oder Blaswalze mit den Merkmalen des Anspruchs 1.

Bei bestimmungsgemäßer Verwendung der Dichtleiste ist die Dichtfläche zur Abdichtung der Über- oder Unterdruckzone gegen die Innenseite des Walzenmantels anstellbar und mittels der Schmiermittelrinne Schmiermittel in den Einlaufspalt zwischen der Dichtfläche und der Innenseite des Walzenmantels bringbar, wobei bei Drehbewegung des Walzenmantels der Walzenmantel an der vorderen Stirnseite auf die Dichtleiste aufläuft und an der hinteren Stirnseite von dieser abläuft.

Die erfindungsgemäße Dichtleiste zeichnet sich dadurch aus, dass die Dichtleiste einen die Dichtfläche bereitstellenden ersten Materialabschnitt sowie einen die vordere Wandung zumindest abschnittweise bereitstellenden zweiten Materialabschnitt umfasst, wobei der erste Materialabschnitt aus einem ersten Werkstoff und der zweite Materialabschnitt aus einem zweiten Werkstoff gefertigt ist und sich der erste und der zweite Werkstoff in zumindest einer physikalischen Eigenschaft, wie bspw. E-Modul, Abriebbeständigkeit, Härte, Sprödigkeit voneinander unterscheiden.

Durch die erfindungsgemäße Lösung ist es möglich die Dichtleiste bzgl. der Materialauswahl optimal an die Anforderungen im Hinblick auf Abriebbeständigkeit der Dichtfläche und Elastizität für den Bereich der vorderen Wandung der Schmierwasserrinne anzupassen.

Ein erhöhter Verschleiß, wie dies der Fall sein könnte, wenn für die Dichtfläche derselbe Werkstoff verwendet würde wie für den die vordere Wandung bereitstellenden Materialabschnitt, kann somit verhindert werden. Ebenso kann ein Ausbrechen des die vordere Wandung bereitstellenden Materialabschnitts verhindert werden, wie dies der Fall sein könnte wenn für den die vordere Wandung bereitstellenden Materialabschnitt derselbe Werkstoff verwendet würde wie für die Dichtfläche.

Die erfindungsgemäße Lösung fordert nicht zwangsläufig, dass die gesamte vordere Wandung durch den zweiten Materialabschnitt aus dem zweiten Werkstoff bereitgestellt ist, sondern es ist auch denkbar, dass die vordere Wandung abschnittweise durch einen anderen Materialabschnitt, bspw. auch durch den ersten Materialabschnitt bereitgestellt ist.

Zu erwähnen ist noch, dass die Dichtleiste bei bestimmungsgemäßer Verwendung mit Ihrer Längsrichtung in Maschinenquerrichtung der Walze orientiert in die Walze eingebaut ist.

Vorteilhafte Ausgestaltungen und Weiterbildungen der Erfindung sind in den Unteransprüchen angegeben.

Vorzugsweise sind sowohl der erste Werkstoff und als auch der zweite Werkstoff elastisch ausgebildet. Der die Dichtfläche bereitstellende erste Werkstoff sollte hierbei derart elastisch ausgebildet sein, dass sich die Dichtfläche zur Bereitstellung einer guten Dichtwirkung an die Innenseite des Walzenmantels anschmiegen kann. Auf den die vordere Wandung bereitstellenden zweite Materialabschnitt können durch mit dem Walzenmantel mitgenommene Schmutzpartikel einwirken. kann. Da der zweite Materialabschnitt im Bereich der vorderen Wandung - in Umfangsrichtung des Walzenmantels betrachtet- eine in der Regel deutlich geringere Wandstärke als der die Dichtfläche bereitstellende erste Materialabschnitt hat, ist der zweite Materialabschnitt gegenüber mechanischen Einwirkungen stärker beansprucht als der erste Materialabschnitt. Der zweite Werkstoff sollte daher vorzugsweise ausreichend elastisch ausgebildet sein, dass dieser auf die vordere Wandung einwirkenden mechanischen Beanspruchungen - bspw. durch Schläge aufgrund von am Walzenmantel mitgenommenen Schmutzpartikeln- ohne Beschädigung des zweiten Materialabschnitts aufnehmen kann. Versuche der Anmelderin haben gezeigt, dass es insbesondere von Vorteil ist, wenn der zweite Werkstoff einen kleineren E-Modul als der erste Werkstoff hat. Konkret kann der erste Werkstoff bei Raumtemperatur einen E-Modul von 10.000N/mm² oder mehr haben, Ferner ist in diesem Zusammenhang denkbar, dass der zweite Werkstoff bei Raumtemperatur einen E-Modul von 8000N/mm² oder weniger, bevorzugt 5000N/mm² oder weniger hat.

Ferner ist es von Vorteil, wenn der zweite Werkstoff weniger hart und/oder spröde ist als der erste Werkstoff. Hierdurch kann die Gefahr eines Ausbrechens des die vordere Wandung bereitstellenden zweiten Materialabschnitts verringert werden.

Versuche der Anmelderin haben weiter gezeigt, dass es -insbesondere wenn der die vordere Wandung bereitstellende zweite Materialabschnitt in Reibkontakt mit der Innenseite des Walzenmantels gebracht wird- sinnvoll ist, wenn in einer Reibpaarung mit dem Werkstoff der Innenseite des Walzenmantels (bei Gleitreibung) der erste Werkstoff die gleiche oder eine größere Abriebbeständigkeit als der zweite Werkstoff hat. Hierdurch wird sichergestellt, dass der die vordere Wandung bereitstellende zweite Materialabschnitt mindestens so stark verschleißt wie die Dichtfläche. Hierdurch wird vermieden, dass die Funktion der Dichtleiste, insbesondere Dichtfläche, durch Verklemmen des zweiten Materialabschnitts an der Innenseite des Walzenmantels beeinträchtigt wird.

An den die Dichtfläche bereitstellenden ersten Werkstoff wird die Anforderung eines möglichst geringen Reibkoeffizienten in der Reibpaarung mit dem Material der Innenseite des Walzenmantels -in der Regel Stahl- gestellt. Denkbar ist in diesem Zusammenhang insbesondere dass der erste Werkstoff in der Reibpaarung mit dem Werkstoff der Innenseite des Walzenmantels einen Reibkoeffizient von 0,15 oder weniger hat. Die Ergebnisse zeigen, dass es von Vorteil ist, wenn der zweite Werkstoff einen größeren Reibungskoeffizienten als der erste Werkstoff hat. Denkbar ist es hierbei, dass der zweite Werkstoff in der Reibpaarung mit dem Werkstoff der Innenseite des Walzenmantels -in der Regel Stahl- einen Reibkoeffizient von 0,18 oder mehr hat.

Konkret kann es sich bei dem ersten Werkstoff um einen solchen handeln, der als wesentlichen Bestandteil eine Kunststoff-Graphit-Mischung, insbesondere eine Gummi-Graphit-Mischung, umfasst. Denkbar ist insbesondere, dass der erste Werkstoff durch eine Gummi-Graphit-Mischung gebildet ist. Denkbar sind hierbei bspw. Mischungsverhältnisse von 45-80 Gew.-% Graphit und 55-20 Gew.-% Kunststoff bzw. Gummi, wobei bei Mischungsverhältnissen mit mehr Graphit als Kunststoff einerseits ein höherer Selbstschmierungseffekt erzielt wird, der Graphitanteil aber nicht zu hoch sein darf, da das Material sonst zu spröde ist.

Bei dem zweiten Werkstoff kann es sich um einen handeln, der als wesentlichen Bestandteil einen Kunststoff, insbesondere Polyphenylenether (**PPE**) umfasst.

Wenn vorliegend der Begriff "wesentlicher Bestandteil" verwendet wird soll darunter verstanden werden, dass dieser Bestandteil zu den größten Anteil in Gew.-% des Werkstoffs ausmacht.

Bei dem Schmiermittel handelt es sich vorzugsweise um im Wesentlichen Wasser. Der Begriff "im Wesentlichen" bezieht sich hierbei auf die eventuelle Möglichkeit der Zugabe von Schmierstoff-Additiven zum Wasser, wobei Wasser immer den Hauptbestandteil (bezogen auf Volumen-%) einer solchen Mischung darstellt.

Konkret bildet der erste Materialabschnitt einen die hintere Wandung und die Dichtfläche bereitstellenden Grundkörper und der zweite Materialabschnitt eine die vordere Wandung bereitstellende Lippe, wobei die Lippe an einer Verbindungsstelle mit dem Grundkörper verbunden ist. Bevorzugt ist in diesem Zusammenhang insbesondere vorgesehen, dass die Dichtleiste -mit Ausnahme eventueller Zuleitungsanschlüsse für die Schmiermittelzufuhr- lediglich aus dem Grundkörper und der Lippe gebildet ist. Vorzugsweise ist die Lippe ferner elastischer, insbesondere biegeelastischer als der Grundkörper.

Konkret kann weiter vorgesehen sein, dass der Grundkörper eine Hinterseite hat, welche die hintere Stirnseite der Dichtleiste bereitstellt. Des Weiteren ist es denkbar, dass der Grundkörper eine Vorderseite mit einem ersten und einem zweiten Abschnitt hat, wobei der erste Abschnitt einen Teil der Schmiermittelrinne und der zweite Abschnitt die Verbindungsstelle bereitstellt, an der die Lippe mit dem Grundkörper verbunden ist. Eine solche Ausgestaltung ist besonders einfach und kostengünstig herstellbar. In diesem Fall wird die vordere Stirnseite der Dichtleiste durch die Lippe bereitgestellt.

Denkbar ist auch, dass die Vorderseite des Grundkörpers zusätzlich zu dem ersten und zweiten Abschnitt einen dritten Abschnitt hat, der einen Teil der vorderen Stirnseite der Dichtleiste bereitstellt. In diesem Fall ist also ein Teil der vorderen Stirnseite der Dichtleiste durch den Grundkörper und ein anderer Teil der vorderen Stirnseite der Dichtleiste durch die Lippe bereitgestellt. Da bei Dichtleisten die beiden Stirnseiten oftmals als Führungsflächen der Dichtleiste im Dichtleistenhalter dienen, welche die Bewegungsrichtung der Dichtleiste bei deren Anstellung an die Innenseite des Walzenmantels festlegen, ist es insbesondere sinnvoll, wenn an der vorderen Stirnseite der Übergang zwischen der Lippe und dem Grundkörper eben ausgebildet ist, d.h. bspw. keine Stufe oder keinen Absatz bildet.

Es sind mehrere Möglichkeiten denkbar, wie die Lippe mit dem Grundkörper verbunden sein kann. Nach einer Möglichkeit ist es denkbar, dass die Lippe mit dem Grundkörper lösbar verbunden ist, insbesondere kraftschlüssig und/oder formschlüssig mit dem Grundkörper verbunden ist. Denkbar sind hierbei insbesondere Schraub- oder Fügeverbindungen. Durch eine lösbare Verbindung ist es ohne großen Aufwand möglich eine beschädigte Lippe gegen eine neue Lippe auszutauschen.

Weisen der erste und der zweite Werkstoff zueinander unterschiedliche thermische Längenausdehnungen auf kann es sein, dass sich in Längsrichtung der Dichtleiste betrachtet die Lippe und der Grundkörper zueinander unterschiedlich ausdehnen. Um eine durch unterschiedliche thermische Längenausdehnung von Grundkörper und Lippe bedingte Deformation oder Krümmung der Dichtleiste in deren Längsrichtung zu reduzieren oder zu verhindern, sieht eine bevorzugte Ausgestaltung der Erfindung daher vor, dass die Lippe und der Grundkörper in Längsrichtung der Dichtleiste relativ zueinander bewegbar miteinander verbunden sind. Konkret kann dies bspw. durch eine formschlüssige Verbindung zwischen Lippe und Grundkörper bereitgestellt werden, bspw. in Form einer Schwalbenschwanzverbindung, die eine relative Bewegung von Lippe und Grundkörper in Längsrichtung der Dichtleiste zulässt. Zu bemerken ist an dieser Stelle, dass die o.g. relative Bewegbarkeit nicht nur in Verbindung mit unterschiedlichen thermischen Längenausdehnungen von Lippe und Grundkörper denkbar ist.

Alternativ dazu ist es denkbar, dass die an dem Grundkörper angeordnete Lippe unlösbar, insbesondere stoffschlüssig mit dem Grundkörper verbunden ist. Hierdurch wird eine besonders in der Fertigung der Dichtleiste leicht und damit kostengünstig herstellbare Verbindung bereitgestellt. Denkbar ist hierbei bspw. eine Klebeverbindung.

Um die Steifigkeit der Lippe gegen eine in Drehbewegungsrichtung des Walzenmantels gerichtete Belastung zu erhöhen, ist es insbesondere sinnvoll wenn die Dichtleiste Versteifungsrippen umfasst, gegen welche sich die Lippe bei Drehbewegung des Walzenmantels abstützt. Denkbar ist in diesem Zusammenhang insbesondere dass die Versteifungsrippen an der Lippe angeordnet sind. Alternativ oder ergänzend dazu ist denkbar, dass die Versteifungsrippen an der hinteren Wandung angeordnet sind.

Um sicherzustellen dass bei Montage der Dichtleiste ein Umklappen der Lippe entgegen der Drehbewegungsrichtung des Walzenmantels erfolgt, was eine Beschädigung der Lippe und/oder eine Beschädigung der Verbindungsstelle zur Folge haben könnte ist nach einer bevorzugten Ausgestaltung der Erfindung vorgesehen, dass die Lippe derart ausgebildet ist, dass diese bei bestimmungsgemäßer Verwendung geneigt und/oder gekrümmt zur radialen Richtung des Walzenmantels verläuft, wobei die Neigung und/oder Krümmung in Bewegungsrichtung der Walze gerichtet ist.

Alternativ dazu ist denkbar, dass die Lippe derart ausgebildet ist, dass diese bei bestimmungsgemäßer Verwendung im Wesentlichen in radialer Richtung des Walzenmantels verläuft. Eine solche Lippe ist besonders einfach und damit kostengünstig herstellbar.

Nach einer konkreten Ausgestaltung der Erfindung ist vorgesehen, dass die Dichtfläche in Umfangsrichtung des Walzenmantels betrachtet eine Erstreckung von 15 Millimeter - 70 Millimeter, insbesondere 15 Millimeter - 50 Millimeter hat. Nach einer weiteren konkreten Ausgestaltung der Erfindung ist ferner vorgesehen, dass die Lippe in Umfangsrichtung des Walzenmantels betrachtet eine Wandstärke von 0,5 Millimeter - 6 Millimeter hat.

Wie bereits vorher erläutert, kann es zur Bereitstellung einer guten Schmiermittelversorgung zwischen Dichtfläche und Walzenmantelinnenseite sinnvoll sein, wenn die Lippe derart ausgelegt ist, dass bei bestimmungsgemäßer Verwendung der Dichtleiste im Zustand indem die Dichtfläche gegen die Innenseite des Walzenmantels angestellt ist, die Oberkante Lippe gegen die Innenseite des Walzenmantels angestellt ist -d.h. bei Drehbewegung des Walzenmantels mit dessen Innenseite in Reibkontakt ist- oder maximal 10 Millimeter, bevorzugt maximal 4 Millimeter zur Innenseite des Walzenmantels beabstandet ist. Im angestellten fungiert dann die Lippe in der Art einer "Dichtlippe" oder eines "Wischerblatts" und dichtet die Schmiermittelrinne nach vorne ab, so dass das Schmiermittel entweder in der Schmierrinne verbleibt oder in den Einlaufspalt von Dichtfläche und Walzenmantelinnenseite gezogen wird, aber nur wenig anderweitig aus der Schmiermittelrinne austreten kann. Ferner kann der Umstand, dass die Lippe an die Walzenmantelinnenseite angestellt ist erst nach einer gewissen Betriebszeit, bspw. im Laufe der Abnutzung der Dichtfläche, eintreten und muss nicht zwingend erforderlich schon am Anfang der Betriebszeit der Dichtleiste der Fall sein.

Für eine gute Schmiermittelversorgung kann es ferner sinnvoll sein, wenn sich die Schmiermittelrinne von deren Boden zur Dichtfläche hin geneigt erstreckt, wobei die Neigung in Richtung der hinteren Stirnseite der Dichtleiste gerichtet ist, insbesondere mit einer Horizontalen einen Winkel zwischen 20° und 70°, insbesondere zwischen 30° und 50° einschließt.

Hierdurch kann das Schmiermittel entlang der durch die hintere Wandung gebildeten schiefen Ebene besonders leicht in den Einlaufspalt zwischen Dichtfläche und Walzenmantelinnenseite transportiert werden. Dieser Effekt ist insbesondere dann stark ausgeprägt, wenn die Schmiermittelrinne bis oder nahezu bis zur Innenseite des Walzenmantels mit dem Schmiermittel gefüllt ist, und dadurch durch die Innenseite des Walzenmantels mitgerissen wird.

Um über die im wesentlichen gesamte Länge der Dichtleiste eine gute Schmierung der Reibpaarung Dichtfläche-Innenseite Walzenmantel mit dem Schmiermittel zu erreichen sieht eine bevorzugte Ausgestaltung der Erfindung vor, dass sich die Schmiermittelrinne über den größten Teil der Länge der Dichtleiste erstreckt,

Eine Möglichkeit um die Schmiermittelrinne mit Schmiermittel zu versorgen sieht vor, dass die Dichtleiste ein innerhalb der Dichtleiste geführtes Schmiermittelverteilsystem mit einem sich in Längsrichtung der Dichtleiste erstreckenden Schmiermittelzuführkanal und einer oder einer Vielzahl von Steigleitung(en) umfasst, die einendseitig mit der Schmiermittelrinne und andernendseitig mit dem Schmiermittelzuführkanal verbunden ist bzw. sind, wobei im Falle der mehreren Steigleitungen diese in Längsrichtung des Schmiermittelkanals nebeneinander angeordnet sind. Der Schmiermittelkanal ist mit einer außerhalb der Dichtleiste geführten Schmiermittelzuführleitung verbindbar.

Die erfindungsgemäße Dichtleiste kann in jeglicher Art von Saug- oder Blaswalzen für Bahnmaterial verarbeitende und/oder herstellende Maschinen, insbesondere Papier-, Karton- oder Tissuemaschinen an unterschiedlichsten Positionen zum Einsatz kommen.

Besonders vorteilhaft ist die erfindungsgemäße Dichtleiste in Positionen einsetzbar, bei denen die Schmiermittelrinne nicht "kopfüber" mit der Öffnung nach unten angeordnet ist, da bei einer "kopfüber" Orientierung der Schmiermittelrinne die Funktion der Schmiermittelrinne weniger stark zum Tragen kommt, da diese in diesem Fall weniger als reservoir für das Schmiermittel dienen kann als wenn die Öffnung der Rinne nach oben gerichtet ist.

Ein auf dieser Erkenntnis beruhender Aspekt der Erfindung schlägt daher eine Saug- oder Blaswalze mit einer Dichteinrichtung zur Abdichtung einer Über- oder Unterdruckzone der Saug- oder Blaswalze mit zumindest einer Dichtleiste vor, bei der die Dichtleiste in der Saug- oder Blaswalze -betrachtet in einer durch die Drehbewegung des Walzenmantels aufgespannten Ebene- in einer 7 Uhr bis 12 Uhr Position eingebaut ist, wenn die Drehbewegungsrichtung des Walzenmantels in Uhrzeigersinn ist und in einer 5 Uhr bis 12 Uhr Position, wenn die Drehbewegungsrichtung des Walzenmantels gegen den Uhrzeigersinn ist.

Die Erfindung wird nachfolgend anhand von schematischen, nicht maßstabsgetreuen Zeichnungen weiter erläutert. Es zeigen die
- Figur 1: eine erste Ausführungsform eine erfindungsgemäßen Dichtleiste in einer Saugwalze einer Papier-, Karton- oder Tissuemaschine,
- Figur 2: eine zweite Ausführungsform eine erfindungsgemäßen Dichtleiste in einer Saugwalze einer Papier-, Karton- oder Tissuemaschine,
- Figur 3: eine dritte Ausführungsform eine erfindungsgemäßen Dichtleiste in einer Saugwalze einer Papier-, Karton- oder Tissuemaschine,
- Figur 4: eine vierte Ausführungsform eine erfindungsgemäßen Dichtleiste in einer Saugwalze einer Papier-, Karton- oder Tissuemaschine,
- Figur 5: eine Lippe einer erfindungsgemäßen Dichtleiste in perspektivischer Ansicht und
- Figur 6: eine erfindungsgemäße Saugwalze.

Die gattungsgemäßen Dichtleisten haben eine Längsrichtung, die sich bei bestimmungsgemäßer Verwendung der Dichtleisten in Maschinenquerrichtung der Walze erstreckt in welche diese eingebaut sind. Die in den Figuren 1-4 gezeigten Dichtleisten 1, 1a, 1b, 1c sind in einer Querschnittsebene gezeigt, die senkrecht zur Längsrichtung der Dichtleisten 1, 1a, 1b, 1c aufgespannt ist. Bei bestimmungsgemäßer Verwendung der gattungsgemäßen Dichtleisten verläuft ferner die Drehbewegungsrichtung des Walzenmantels in der vorgenannten Querschnittsebene.

Die in der Figur 1 zeigt eine Dichtleiste 1 bei bestimmungsgemäßer Verwendung in einer -nicht weiter gezeigten- Dichteinrichtung einer Saugwalze einer Bahnmaterial verarbeitenden und/oder herstellenden Maschine.

Die Dichtleiste 1 hat eine vordere Stirnseite 14 und eine hintere Stirnseite 15 sowie eine sich zwischen den beiden Stirnseiten 14, 15 erstreckende Oberseite 19 welche eine Dichtfläche 2 sowie eine durch einen Ausschnitt aus der Dichtleiste 1 gebildete Schmiermittelrinne 5 bereitstellt. Wie aus der Darstellung der Figur 1 zu erkennen ist, ist die Schmiermittelrinne 5 zwischen der vorderen Stirnseite 14 und der Dichtfläche 2 angeordnet. Weiter ist aus der Figur 1 zu erkennen, dass auf Höhe H der Schmiermittelrinne 5 zwischen der vorderen Stirnseite 14 und der Schmiermittelrinne 5 eine vordere Wandung 6 sowie zwischen der Schmiermittelrinne 5 und der hinteren Stirnseite 15 eine die Dichtfläche 2 bereitstellende hintere Wandung 7 gebildet ist, wobei die hintere Wandung 7 -in Umfangsrichtung eines Walzenmantels 4 betrachteteine größere Wandstärke als die vordere Wandung 6 hat.

Bei bestimmungsgemäßer Verwendung der Dichtleiste 1 ist die Dichtfläche 2 zur Abdichtung der Über- oder Unterdruckzone gegen die Innenseite 3 des eine Vielzahl von Sauglöchern L umfassenden Walzenmantels 4 anstellbar und bei Drehbewegung D des Walzenmantels 4 mit dieser in Reibkontakt. Mittels der zur Innenseite 3 des Walzenmantels 4 hin offenen Schmiermittelrinne 5 ist ein Schmiermittel -vorliegend in Form von Wasser- in den Einlaufspalt 8 zwischen der Dichtfläche 2 und der Innenseite 3 des Walzenmantels 4 bringbar. Ferner läuft bei Drehbewegung D des Walzenmantels 4 der Walzenmantel 4 an der vorderen Stirnseite 14 auf die Dichtleiste 1 auf und an der hinteren Stirnseite 15 von dieser wieder ab. In Drehbewegungsrichtung D des Walzenmantels betrachtet ist die Schmiermittelrinne 5 vor der Dichtfläche 2 und die vordere Wandung 6 vor der hinteren Wandung 7 angeordnet.

Die Dichtleiste 1 hat ferner ein innerhalb der Dichtleiste 1 geführtes Schmiermittelverteilsystem mit einem sich in Längsrichtung der Dichtleiste 1 erstreckenden Schmiermittelzuführkanal 9 und einer Vielzahl von Steigleitungen 10 (von denen in der Darstellung der Figur 1 nur eine zu sehen ist). Die Steigleitungen 10 sind einendseitig mit der Schmiermittelrinne 5 und andernendseitig mit dem Schmiermittelzuführkanal 9 verbunden und in Längsrichtung des Schmiermittelkanals 5 nebeneinander angeordnet.

Die in der Figur 1 gezeigte Dichtleiste 1 ist durch einen einen Grundkörper 11 bildenden ersten Materialabschnitt aus einem ersten Werkstoff sowie einem eine biegeelastische Lippe 12 bildenden zweiten Materialabschnitt aus einem zweiten Werkstoff gebildet. Hierbei stellt der Grundkörper 11 die hintere Wandung 7 mit der Dichtfläche 2 bereit. Ferner stellt die Lippe 12 die vordere Wandung 6 bereit. Der erste und der zweite Werkstoff unterscheiden sich vorliegend zumindest in den physikalischen Eigenschaften E-Modul, Abriebbeständigkeit und Reibungskoeffizient voneinander. Konkret umfasst der erste Werkstoff im Wesentlichen eine Gummi-Graphit Mischung und hat einen Graphitanteil von 60 Gew.-% und einem Gummianteil von 35 Gew.-% sowie weitere Bestandteile. Der zweite Werkstoff umfasst als wesentlichen Bestandteil Polyphenylenether (**PPE**). Der erste Werkstoff hat einen E-Modul von ca. 14000 N/mm² und der zweite Werkstoff hat einen E-Modul von ca. 2400N/mm². Daher hat der zweite Werkstoff einen kleineren E-Modul als der erste Werkstoff.

Ferner sind der erste Werkstoff und der zweite Werkstoff derart aufeinander abgestimmt, dass in einer Reibpaarung mit dem Werkstoff der Innenseite 3 des Walzenmantels 4 -dieser ist vorliegend Stahl- bei Gleitreibung einen kleineren Reibungskoeffizient -nämlich 0,125- als der zweite Werkstoff -nämlich 0,2- hat.

Wie aus der Darstellung der Figur 1 zu erkennen ist, ist die Lippe 12 derart ausgelegt, dass bei bestimmungsgemäßer Verwendung der Dichtleiste 1 im Zustand indem die Dichtfläche 2 gegen die Innenseite 3 des Walzenmantels 4 angestellt ist, die Oberkante 13 Lippe 12 gegen die Innenseite 3 des Walzenmantels 4 angestellt und mit dieser in Reibkontakt ist. Ferner verläuft die Lippe 12 in Bewegungsrichtung D des Walzenmantels 4 betrachtet gekrümmt. Dies kann dadurch entstehen, indem die Lippe 12 bereits gekrümmt gefertigt ist oder aber indem die Lippe ohne Eigenkrümmung aufgrund der Reibung mit der Walzenmantelinnenseite 3 eine diese krümmende Kraft erfährt. In zuletzt genannten Fall ist die Lippe vorliegend so gefertigt, dass deren Oberkante 13 im Zustand in dem die Dichtfläche 2 nicht an die Walzenmantelinnenseite 3 angestellt ist, in der Höhe über der Dichtfläche 2 übersteht.

Die Lippe kann vorliegend lösbar an einer Verbindungsstelle 20 mit dem Grundkörper 11 verbunden sein, bspw. kraftschlüssig in Form einer Schraubverbindung. Bei dem in der Figur 1 gezeigten Ausführungsbeispiel bildet der Grundkörper 11 des Weiteren die hintere Stirnseite 15 der Dichtleiste 1 aus.

Des Weiteren hat der Grundkörper 11 eine Vorderseite die einen ersten Abschnitt 21, einen zweiten Abschnitt und einen dritten Abschnitt 22 hat, wobei der erste Abschnitt einen Teil der Schmiermittelrinne 5, der zweite Abschnitt die Verbindungsstelle 20 bereitstellt an der die Lippe 12 mit dem Grundkörper 11 verbunden ist und der dritte Abschnitt 22 einen Teil der vorderen Stirnseite 14 der Dichtleiste 1 bereitstellt.

Demzufolge wird vorliegend die vordere Stirnseite 14 der Dichtleiste 1 durch die Lippe 12 und den dritten Abschnitt 22 der Vorderseite des Grundkörpers 11 bereitgestellt. Des Weiteren ist erkennbar, dass an der vorderen Stirnseite 14 der Übergang zwischen der Lippe 12 und dem Grundkörper 11 eben ausgebildet ist, d.h. bspw. keine Stufe oder keinen Absatz bildet.

Es ist zu bemerken, dass sich bei sämtlichen in den Figuren 1-4 gezeigten Dichtleisten 1, 1a, 1b, 1c die Schmiermittelrinne 5 von deren Boden zur Dichtfläche hin geneigt erstreckt, wobei die Neigung mit einer Horizontalen einen Winkel zwischen 20° und 70°einschließt. Ferner erstreckt sich bei allen in den Figuren 1-4 und 5 gezeigten Dichtleisten 1, 1a, 1b die Schmiermittelrinne 5 über den größten Teil der Länge der jeweiligen Dichtleiste 1, 1a, 1b, 1c.

Bei den in den Figuren 2 bis 4 gezeigten alternativen Ausgestaltungen der erfindungsgemäßen Dichtleisten sollen nur auf die Unterschiede zu der in der Figur 1 gezeigten Dichtleiste 1 angesprochen werden.

Die in der Figur 2 gezeigte Dichtleiste 1a umfasst mehrere in Längsrichtung der Dichtleiste nebeneinander angeordnete Versteifungsrippen 16 gegen welche sich die Lippe 12a bei Drehbewegung D des Walzenmantels 4 abstützt indem die Lippe 12 mit den Versteifungsrippen 16 gegen die hintere Wandung 7 gedrückt wird. Vorliegend sind die Versteifungsrippen 16 an der Lippe 12a angeordnet.

Wie aus der Darstellung der Figur 2 zu erkennen ist, ist die Lippe 12a derart ausgelegt, dass diese bei bestimmungsgemäßer Verwendung der Dichtleiste 1a im Zustand indem die Dichtfläche 2 gegen die Innenseite 3 des Walzenmantels 4 angestellt ist, die Oberkante 13 Lippe 12a zur Innenseite 3 des Walzenmantels 4 beabstandet ist, wobei der Abstand vorliegend 2-4 Millimeter beträgt. Ferner verläuft die Lippe 12a in Bewegungsrichtung D des Walzenmantels 4 betrachtet geneigt, wobei die Lippe 12a bereits geneigt gefertigt ist.

Bei der in der Figur 2 gezeigten Dichtleiste 1a ist ferner zu erkennen, dass an der vorderen Stirnseite 14 der Übergang zwischen der Lippe 12a und dem Grundkörper 11 durch einen Absatz gebildet ist.

Die in der Figur 3 gezeigte Dichtleiste 1b unterscheidet sich von der der Figur 2 lediglich dadurch, dass die vordere Stirnseite 14 vollständig durch die Lippe 12b' bereitgestellt wird. Hierdurch wird ebenfalls eine ebene vordere Stirnseite 14 bereitgestellt.

Die Figur 4 zeigt eine weitere erfindungsgemäße Dichtleiste 1c in einer zu deren Längsrichtung senkrechten Querschnittsebene. Im Gegensatz zu den in den Figuren 1 bis 3 gezeigten Dichtleisten 1, 1a und 1b ist die Lippe 12c der in der Figur 4 gezeigten Dichtleiste 1c derart ausgebildet, dass sich diese bei bestimmungsgemäßer Verwendung im Wesentlichen in radialer Richtung des Walzenmantels 4 erstreckt. Die Figur 4 zeigt die Dichtleiste 1c aber in nicht eingebautem Zustand, d.h. ohne Walzenmantel.

Ferner -dies ist gleich wie bei der in der Figur 1 gezeigten Dichtleiste 1- weist der Grundkörper 11 eine Hinterseite auf, welche die hintere Stirnseite 15 der Dichtleiste 1c bereitstellt. Des Weiteren hat der Grundkörper 11 eine Vorderseite mit einem ersten Abschnitt 21, einem zweiten Abschnitt und einem dritten Abschnitt 22, wobei der erste Abschnitt 21 einen Teil der Schmiermittelrinne 5, der zweite Abschnitt die Verbindungsstelle des Grundkörpers 11 mit der Lippe 12c und der dritte Abschnitt 22 einen Teil der vorderen Stirnseite 14 der Dichtleiste 1c bereitstellt. Dies bedeutet, dass bei der in der Figur 4 gezeigten Ausführungsform die vordere Stirnseite 14 der Dichtleiste abschnittweise durch die Lippe 12c und abschnittweise durch den Grundkörper 11 gebildet ist, wobei an der vorderen Stirnseite 14 der Übergang zwischen der Lippe 12c und dem Grundkörper 11 eben, d.h. ohne Stufe oder Absatz ausgebildet ist. Ferner ist die hintere Stirnseite 15 der Dichtleiste 1c lediglich durch den Grundkörper 11 gebildet. Die in der Figur 4 gezeigte Dichtleiste 1c ist vorliegend lediglich aus dem Grundkörper 11 und der Lippe 12c gebildet, wobei der sich vom Rinnenboden zur Dichtfläche 2 erstreckende Abschnitt der Schmiermittelrinne 5 durch den ersten Abschnitt 21 des Grundkörpers 11 gebildet ist und als schiefe Ebene in einem Winkel von ca. 40°-50° zur Horizontalen geneigt verläuft.

Bei der in der Figur 4 gezeigten Dichtleiste 1c ist ferner die Lippe 12c mit dem Grundkörper 11 an der Verbindungsstelle 20 formschlüssig verbunden. Hierbei bildet die Verbindungsstelle 20 eine Schwalbenschwanzverbindung aus, die eine relative Bewegbarkeit von Lippe 12c und Grundkörper 11 in Längsrichtung der Dichtleiste 1c, d.h. bei deren bestimmungsgemäßen Verwendung in Maschinenquerrichtung der Walze, zulässt, aber eine relative Beweglichkeit in andere Richtungen als die vorgenannte im Wesentlichen oder vollständig verhindert. Diese Ausgestaltung ist insbesondere dann sinnvoll, wenn die Lippe 12c und der Grundkörper 11 in Längsrichtung der Dichtleiste 1c eine zueinander unterschiedliche thermische Längenausdehnung haben.

Die Figur 5 zeigt die Lippe 12a oder 12b in perspektivischer Ansicht mit den mehreren in Längsrichtung der Lippe 12a, 12b nebeneinander angeordneten Versteifungsrippen 16.

Die Figur 6 zeigt eine erfindungsgemäße Saugwalze 18 für eine Bahnmaterial verarbeitende und/oder herstellende Maschine, insbesondere Papier-, Karton- oder Tissuemaschine, in einer Querschnittsebene senkrecht zur Längsrichtung der Saugwalze 18. Zu bemerken ist, dass die Längsrichtung der Dichtleiste 1 oder 1a oder 1b oder 1c und die der Saugwalze 18 zusammenfallen.

Gemäß dem zweiten Aspekt der Erfindung weist die Saugwalze 18 zumindest eine Dichteinrichtung 17 zur Abdichtung einer Unterdruckzone V der Saugwalze 18 gegenüber der Umgebung U auf. Hierbei umfasst die Dichteinrichtung 17 zumindest eine Dichtleiste 1, 1a, 1b oder 1c -vorliegend zwei erfindungsgemäße Dichtleisten. Die beiden Dichtleisten 1, 1a oder 1b sind erfindungsgemäß in der Saugwalze 18 in der Querschnittsebene bzw. in einer durch die Drehbewegung D des Walzenmantels 4 aufgespannten Ebene betrachtet in einer 7 Uhr bis 12 Uhr Position bei Drehung in Uhrzeigersinn und in einer 5 Uhr bis 12 Uhr Position bei Drehung gegen den Uhrzeigersinn eingebaut.

In der in der Figur 6 gezeigten Ausführungsform erfolgt die Drehung D des Walzenmantels in Uhrzeigersinn und die beiden Dichtleisten 1, 1a, 1b oder 1c sind in einer 10 Uhr Position in die Walze 18 eingebaut. Die beiden Dichtleisten 1, 1a, 1b oder 1c sind bestimmungsgemäß in die Walze 18 eingebaut, d.h. in der Drehbewegungsrichtung D des Walzenmantels 4 betrachtet ist die Schmiermittelrinne 5 vor der Dichtfläche 2 und die vordere Wandung 6 vor der hinteren Wandung 7 angeordnet.

## Patentansprüche

1. Saug- oder Blaswalze für eine Bahnmaterial verarbeitende und/oder herstellende Maschine, insbesondere Papier-, Karton- oder Tissuemaschine, mit einer Dichteinrichtung (17) zur Abdichtung einer Über- oder Unterdruckzone der Saug- oder Blaswalze, wobei die Dichteinrichtung (17) zumindest eine Dichtleiste umfasst, wobei die Dichtleiste (1, 1a, 1b, 1c) eine vordere Stirnseite (14) und eine hintere Stirnseite (15) sowie eine sich zwischen den beiden Stirnseiten erstreckende Oberseite (19) hat, wobei die Oberseite (19) eine Dichtfläche sowie eine durch einen Ausschnitt aus der Dichtleiste (1, 1a, 1b, 1c) gebildete Schmiermittelrinne (5) bereitstellt, und auf Höhe der Schmiermittelrinne (5) zwischen der vorderen Stirnseite und der Schmiermittelrinne (5) eine vordere Wandung (6) sowie zwischen der Schmiermittelrinne (5) und der hinteren Stirnseite eine die Dichtfläche (2) bereitstellende hintere Wandung (7) gebildet ist, die eine größere Wandstärke als die vordere Wandung (6) hat, wobei bei bestimmungsgemäßer Verwendung der Dichtleiste die Dichtfläche (2) zur Abdichtung der Über- oder Unterdruckzone gegen die Innenseite des Walzenmantels anstellbar und mittels der Schmiermittelrinne (5) ein Schmiermittel in den Einlaufspalt zwischen der Dichtfläche (2) und der Innenseite des Walzenmantels bringbar ist und bei Drehbewegung des Walzenmantels der Walzenmantel an der vorderen Stirnseite auf die Dichtleiste aufläuft und an der hinteren Stirnseite von dieser wieder abläuft, **dadurch gekennzeichnet, dass** die Dichtleiste (1, 1a, 1b, 1c) einen die hintere Wandung (7) im Bereich der Dichtfläche (2) bereitstellenden ersten Materialabschnitt aus einem ersten Werkstoff sowie einen die vordere Wandung (6) zumindest abschnittweise bereitstellenden zweiten Materialabschnitt aus einem zweiten Werkstoff umfasst, und sich der erste und der zweite Werkstoff in zumindest einer physikalischen Eigenschaft, wie bspw. E-Modul, Abriebbeständigkeit, Härte, Sprödigkeit voneinander unterscheiden, und wobei der erste Materialabschnitt einen die hintere Wandung (7) mit Dichtfläche (2) bereitstellenden Grundkörper (11) und der zweite Materialabschnitt eine die vordere Wandung (6) bereitstellende Lippe (12) bildet, die an einer Verbindungsstelle (20) mit dem Grundkörper (11) verbunden ist.

2. Saug- oder Blaswalze nach Anspruch 1, **dadurch gekennzeichnet, dass** der zweite Werkstoff einen kleineren E-Modul als der erste Werkstoff hat.

3. Saug- oder Blaswalze nach einem der vorangehenden Ansprüche, **dadurch gekennzeichnet, dass** der erste Werkstoff spröder und/oder härter als der zweite Werkstoff ist.

4. Saug- oder Blaswalze nach einem der vorangehenden Ansprüche, **dadurch gekennzeichnet, dass** der erste Werkstoff und der zweite Werkstoff derart aufeinander abgestimmt sind, dass in einer Reibpaarung mit dem Werkstoff der Innenseite (3) des Walzenmantels (4) der erste Werkstoff einen kleineren Reibungskoeffizient als der zweite Werkstoff hat.

5. Saug- oder Blaswalze nach einem der vorangehenden Ansprüche, **dadurch gekennzeichnet, dass** der erste Werkstoff und der zweite Werkstoff derart aufeinander abgestimmt sind, dass in einer Reibpaarung mit dem Werkstoff der Innenseite (3) des Walzenmantels(4) der erste Werkstoff eine größere Abriebbeständigkeit als der zweite Werkstoff hat.

6. Saug- oder Blaswalze nach einem der vorangehenden Ansprüche, **dadurch gekennzeichnet, dass** der erste Werkstoff als wesentlichen Bestandteil eine Gummi-Graphit Mischung umfasst.

7. Saug- oder Blaswalze nach einem der vorangehenden Ansprüche, **dadurch gekennzeichnet, dass** der zweite Werkstoff als wesentlichen Bestandteil einen Kunststoff, insbesondere Polyphenylenether (PPE) umfasst.

8. Saug- oder Blaswalze nach einem der vorangehenden Ansprüche, **dadurch gekennzeichnet, dass** die Lippe (12) derart ausgelegt ist, dass bei bestimmungsgemäßer Verwendung der Dichtleiste (1, 1a, 1b, 1c) im Zustand indem die Dichtfläche (2) gegen die Innenseite (3) des Walzenmantels (4) angestellt ist, die Oberkante (13) Lippe (12) gegen die Innenseite (3) des Walzenmantels (4) angestellt ist oder maximal 10 Millimeter, bevorzugt maximal 4 Millimeter zur Innenseite (3) des Walzenmantels (4) beabstandet ist.

9. Saug- oder Blaswalze nach einem der vorangehenden Ansprüche, **dadurch gekennzeichnet, dass** sich die hintere Wandung (7) vom tiefsten Punkt der Schmiermittelrinne (5) zur Dichtfläche (2) hin geneigt erstreckt, wobei die Neigung in Richtung der hinteren Stirnseite gerichtet ist, insbesondere mit einer Horizontalen einen Winkel zwischen 20° und 70°, insbesondere zwischen 30° und 50° einschließt.

10. Saug- oder Blaswalze nach einem der vorangehenden Ansprüche, **dadurch gekennzeichnet, dass** die Lippe (12) lösbar mit dem Grundkörper (11) verbunden ist, insbesondere kraftschlüssig und/oder formschlüssig mit dem Grundkörper (11) verbunden ist.

11. Saug- oder Blaswalze nach einem der vorangehenden Ansprüche, **dadurch; gekennzeichnet, dass** mehrere in Längsrichtung der Dichtleiste (1, 1a, 1b, 1c) nebeneinander angeordnete Versteifungsrippen vorgesehen sind, gegen welche sich die Lippe (12) bei Drehbewegung des Walzenmantels abstützt.

12. Saug- oder Blaswalze nach einem der vorangehenden Ansprüche, **dadurch gekennzeichnet, dass** sich die Schmiermittelrinne (5) über den größten Teil der Länge der Dichtleiste (1, 1a, 1b, 1c) erstreckt.

13. Saug- oder Blaswalze nach einem der vorangehenden Ansprüche, **dadurch gekennzeichnet, dass** an der vorderen Stirnseite der Übergang zwischen der Lippe (12) und dem Grundkörper (11) eben ausgebildet ist.

14. Saug- (18) oder Blaswalze nach einem der Ansprüche 1-13, wobei die Dichtleiste (1, 1a, 1b, 1c) in der Saug- oder Blaswalze in einer durch die Drehbewegung des Walzenmantels aufgespannten Ebene betrachtet in einer 7 Uhr bis 12 Uhr Position eingebaut ist, wenn die Drehbewegungsrichtung des Walzenmantels in Uhrzeigersinn ist und in einer 5 Uhr bis 12 Uhr Position, wenn die Drehbewegungsrichtung des Walzenmantels gegen den Uhrzeigersinn ist.

15. Verfahren zum Abdichten einer Über- oder Unterdruckzone einer Saug- (18) oder Blaswalze mittels einer Dichteinrichtung, wobei die Dichteinrichtung (17) zumindest eine Dichtleiste (1, 1a, 1b, 1c) umfasst welche eine vordere Stirnseite (14) und eine hintere Stirnseite (15) sowie eine sich zwischen den beiden Stirnseiten erstreckende Oberseite (19) hat, wobei die Oberseite (19) eine Dichtfläche (2) sowie eine durch einen Ausschnitt aus der Dichtleiste (1, 1a, 1b, 1c) gebildete Schmiermittelrinne (5) bereitstellt, und auf Höhe der Schmiermittelrinne (5) zwischen der vorderen Stirnseite und der Schmiermittelrinne (5) eine vordere Wandung (6) sowie zwischen der Schmiermittelrinne (5) und der hinteren Stirnseite eine die Dichtfläche (2) bereitstellende hintere Wandung (7) gebildet ist, die eine größere Wandstärke als die vordere Wandung (6) hat, wobei die Dichtfläche (2) zur Abdichtung der Über- oder Unterdruckzone gegen die Innenseite (3) des Walzenmantels (4) gestellt wird und mittels der Schmiermittelrinne (5) ein Schmiermittel in den Einlaufspalt (8) zwischen der Dichtfläche (2) und der Innenseite (3) des Walzenmantels (4) eingebracht wird und wobei bei Drehbewegung des Walzenmantels der Walzenmantel an der vorderen Stirnseite auf die Dichtleiste (1, 1a, 1b, 1c) aufläuft und an der hinteren Stirnseite von dieser wieder abläuft, **dadurch gekennzeichnet, dass** die Saug- oder Blaswalze gemäß einem der Ansprüche 1 bis 14 ausgeführt ist.

## Claims

1. Suction or blower roll for a machine for processing and/or producing web material, in particular a paper, board or tissue machine, having a sealing device (17) for sealing off a positive- or negative-pressure zone of the suction or blower roll, wherein the sealing device (17) comprises at least one sealing strip, wherein the sealing strip (1, 1a, 1b, 1c) has a front end side (14) and a rear end side (15) and a top side (19) extending between the two end sides, wherein the top side (19) provides a sealing surface and a lubricant channel (5) formed by a cutout in the sealing strip (1, 1a, 1b, 1c), and at the level of the lubricant channel (5), a front wall (6) is formed between the front end side and the lubricant channel (5) and a rear wall (7) providing the sealing surface (2) is formed between the lubricant channel (5) and the rear end side, said rear wall (7) having a greater wall thickness than the front wall (6), wherein, when the sealing strip is used as intended, the sealing surface (2) is able to be placed against the inner side of the roll shell in order to seal off the positive- or negative-pressure zone, and a lubricant is introducible into the inlet gap between the sealing surface (2) and the inner side of the roll shell by means of the lubricant channel (5), and during a rotary movement of the roll shell, the roll shell runs onto the sealing strip at the front end side and runs off same again at the rear end side, **characterized in that** the sealing strip (1, 1a, 1b, 1c) comprises a first material portion, made of a first material, that provides the rear wall (7) in the region of the sealing surface (2) and a second material portion, made of a second material, that at least partially provides the front wall (6), and the first and the second material differ from one another in at least one physical property, such as modulus of elasticity, abrasion resistance, hardness, brittleness, for example, and wherein the first material portion forms a main body (11) that provides the rear wall (7) having the sealing surface (2) and the second material portion forms a lip (12) that provides the front wall (6), said lip (12) being connected to the main body (11) at a connecting point (20).

2. Suction or blower roll according to Claim 1, **characterized in that** the second material has a lower modulus of elasticity than the first material.

3. Suction or blower roll according to either of the preceding claims, **characterized in that** the first material is brittler and/or harder than the second material.

4. Suction or blower roll according to one of the preceding claims, **characterized in that** the first material and the second material are coordinated with one another such that, in a friction pairing with the material of the inner side (3) of the roll shell (4), the first material has a lower coefficient of friction than the second material.

5. Suction or blower roll according to one of the preceding claims, **characterized in that** the first material and the second material are coordinated with one another such that, in a friction pairing with the material of the inner side (3) of the roll shell (4), the first material exhibits greater abrasion resistance than the second material.

6. Suction or blower roll according to one of the preceding claims, **characterized in that** the first material comprises a rubber/graphite mixture as essential constituent.

7. Suction or blower roll according to one of the preceding claims, **characterized in that** the second material comprises a plastic, in particular polyphenylene ether (PPE), as essential constituent.

8. Suction or blower roll according to one of the preceding claims, **characterized in that** the lip (12) is designed such that, when the sealing strip (1, 1a, 1b, 1c) is used as intended, in the state in which the sealing surface (2) has been placed against the inner side (3) of the roll shell (4), the top edge (13) of the lip (12) is placed against the inner side (3) of the roll shell (4) or is spaced apart from the inner side (3) of the roll shell (4) by at most 10 millimetres, preferably at most 4 millimetres.

9. Suction or blower roll according to one of the preceding claims, **characterized in that** the rear wall (7) extends from the deepest point of the lubricant channel (5) to the sealing surface (2) in an inclined manner, wherein the inclination is directed towards the rear end side, and in particular encloses an angle of between 20° and 70°, in particular between 30° and 50°, with a horizontal.

10. Suction or blower roll according to one of the preceding claims, **characterized in that** the lip (12) is releasably connected to the main body (11), and in particular is connected to the main body (11) in a force-fitting and/or form-fitting manner.

11. Suction or blower roll according to one of the preceding claims, **characterized in that** a plurality of reinforcing ribs that are arranged next to one another in a longitudinal direction of the sealing strip (1, 1a, 1b, 1c) are provided, the lip (12) being supported on said reinforcing ribs during a rotary movement of the roll shell.

12. Suction or blower roll according to one of the preceding claims, **characterized in that** the lubricant channel (5) extends along the majority of the length of the sealing strip (1, 1a, 1b, 1c).

13. Suction or blower roll according to one of the preceding claims, **characterized in that**, at the front end side, the transition between the lip (12) and the main body (11) is formed in a planar manner.

14. Suction (18) or blower roll according to one of Claims 1-13, wherein the sealing strip (1, 1a, 1b, 1c) is installed in the suction or blower roll in a 7 o'clock to 12 o'clock position, as seen in a plane defined by the rotary movement of the roll shell, when the direction of rotary movement of the roll shell is clockwise and in a 5 o'clock to 12 o'clock position when the direction of rotary movement of the roll shell is anticlockwise.

15. Method for sealing off a positive- or negative-pressure zone of a suction (18) or blower roll by means of a sealing device, wherein the sealing device (17) comprises at least one sealing strip (1, 1a, 1b, 1c) which has a front end side (14) and a rear end side (15) and a top side (19) extending between the two end sides, wherein the top side (19) provides a sealing surface (2) and a lubricant channel (5) formed by a cutout in the sealing strip (1, 1a, 1b, 1c), and at the level of the lubricant channel (5), a front wall (6) is formed between the front end side and the lubricant channel (5) and a rear wall (7) providing the sealing surface (2) is formed between the lubricant channel (5) and the rear end side, said rear wall (7) having a greater wall thickness than the front wall (6), wherein the sealing surface (2) is placed against the inner side (3) of the roll shell (4) in order to seal off the positive- or negative-pressure zone, and a lubricant is introduced into the inlet gap (8) between the sealing surface (2) and the inner side (3) of the roll shell (4) by means of the lubricant channel (5), and wherein, during a rotary movement of the roll shell, the roll shell runs onto the sealing strip (1, 1a, 1b, 1c) at the front end side and runs off same again at the rear end side, **characterized in that** the suction or blower roll is embodied in accordance with one of Claims 1 to 14.

## Revendications

1. Rouleau aspirant ou soufflant pour une machine de traitement ou de fabrication de matériau en bande, en particulier une machine à papier, à carton ou à papier absorbant, avec un dispositif d'étanchéité (17) pour assurer l'étanchéité d'une zone en surpression ou en dépression du rouleau aspirant ou soufflant, dans lequel le dispositif d'étanchéité (17) comprend au moins une baguette d'étanchéité, dans lequel la baguette d'étanchéité (1, 1a, 1b, 1c) comporte un côté frontal avant (14) et un côté frontal arrière (15) ainsi qu'un côté supérieur (19) s'étendant entre les deux côtés frontaux, dans lequel le côté supérieur (19) procure une face d'étanchéité ainsi qu'une rainure de lubrifiant (5) formée par une entaille dans la baguette d'étanchéité (1, 1a, 1b, 1c), et à hauteur de la rainure de lubrifiant (5) une paroi avant (6) est formée entre le côté frontal avant et la rainure de lubrifiant (5) et une paroi arrière (7) procurant la face d'étanchéité (2) est formée entre la rainure de lubrifiant (5) et le côté frontal arrière, et présente une épaisseur de paroi plus grande que la paroi avant (6), dans lequel en utilisation normale de la baguette d'étanchéité la face d'étanchéité (2) peut être déplacée contre le côté intérieur de l'enveloppe de rouleau pour assurer l'étanchéité de la zone en surpression ou en dépression et un lubrifiant peut être amené au moyen de la rainure de lubrifiant (5) dans la fente d'entrée entre la face d'étanchéité (2) et le côté intérieur de l'enveloppe de rouleau et lors du mouvement de rotation de l'enveloppe de rouleau l'enveloppe de rouleau roule sur la baguette d'étanchéité sur le côté frontal avant et quitte celle-ci sur le côté frontal arrière,
**caractérisé en ce que** la baguette d'étanchéité (1, 1a, 1b, 1c) comprend une première partie de matériau en un premier matériau procurant la paroi arrière (7) dans la région de la face d'étanchéité (2) ainsi qu'une deuxième partie de matériau en un deuxième matériau procurant au moins localement la paroi avant (6), et le premier matériau et le deuxième matériau se distinguent l'un de l'autre par au moins une propriété physique, comme par exemple le module d'élasticité, la résistance à l'abrasion, la dureté, la fragilité, et dans lequel la première partie de matériau forme un corps de base (11) procurant la paroi arrière (7) avec la face d'étanchéité (2) et la deuxième partie de matériau forme une lèvre (12) procurant la paroi avant (6), qui est reliée au corps de base (11) en un point de liaison (20) .

2. Rouleau aspirant ou soufflant selon la revendication 1, **caractérisé en ce que** le deuxième matériau a un module d'élasticité moins élevé que le premier matériau.

3. Rouleau aspirant ou soufflant selon l'une quelconque des revendications précédentes, **caractérisé en ce que** le premier matériau est plus fragile et/ou plus dur que le deuxième matériau.

4. Rouleau aspirant ou soufflant selon l'une quelconque des revendications précédentes, **caractérisé en ce que** le premier matériau et le deuxième matériau sont accordés l'un à l'autre, de telle manière que dans une paire de frottement avec le matériau du côté intérieur (3) de l'enveloppe de rouleau (4) le premier matériau ait un coefficient de frottement moins élevé que le deuxième matériau.

5. Rouleau aspirant ou soufflant selon l'une quelconque des revendications précédentes, **caractérisé en ce que** le premier matériau et le deuxième matériau sont accordés l'un à l'autre de telle manière que dans une paire de frottement avec le matériau du côté intérieur (3) de l'enveloppe de rouleau (4) le premier matériau ait une plus grande résistance à l'abrasion que le deuxième matériau.

6. Rouleau aspirant ou soufflant selon l'une quelconque des revendications précédentes, **caractérisé en ce que** le premier matériau comprend comme composant principal un mélange caoutchouc-graphite.

7. Rouleau aspirant ou soufflant selon l'une quelconque des revendications précédentes, **caractérisé en ce que** le deuxième matériau comprend comme composant principal une matière plastique, en particulier un éther de polyphénylène (PPE).

8. Rouleau aspirant ou soufflant selon l'une quelconque des revendications précédentes, **caractérisé en ce que** la lèvre (12) est conçue de telle manière qu'en utilisation normale de la baguette d'étanchéité (1, 1a, 1b, 1c) dans l'état dans lequel la face d'étanchéité (2) est amenée contre le côté intérieur (3) de l'enveloppe de rouleau (4), l'arête supérieure (13) de la lèvre (12) soit amenée contre le côté intérieur (3) de l'enveloppe de rouleau (4) ou soit espacée du côté intérieur (3) de l'enveloppe de rouleau (4) au maximum de 10 millimètres, de préférence au maximum de 4 millimètres.

9. Rouleau aspirant ou soufflant selon l'une quelconque des revendications précédentes, **caractérisé en ce que** la paroi arrière (7) s'étend de façon inclinée du point le plus profond de la rainure de lubrifiant (5) jusqu'à la face d'étanchéité (2), dans lequel l'inclinaison est orientée en direction du côté frontal arrière, en particulier forme avec une horizontale un angle compris entre 20° et 70°, en particulier entre 30° et 50°.

10. Rouleau aspirant ou soufflant selon l'une quelconque des revendications précédentes, **caractérisé en ce que** la lèvre (12) est reliée de façon séparable au corps de base (11), en particulier est reliée par adhérence et/ou par emboîtement au corps de base (11).

11. Rouleau aspirant ou soufflant selon l'une quelconque des revendications précédentes, **caractérisé en ce qu'**il est prévu plusieurs nervures de renforcement disposées l'une à côté de l'autre dans la direction longitudinale de la baguette d'étanchéité (1, 1a, 1b, 1c), contre lesquelles la lèvre (12) s'appuie lors du mouvement de rotation de l'enveloppe de rouleau.

12. Rouleau aspirant ou soufflant selon l'une quelconque des revendications précédentes, **caractérisé en ce que** la rainure de lubrifiant (5) s'étend sur la plus grande partie de la longueur de la baguette d'étanchéité (1, 1a, 1b, 1c).

13. Rouleau aspirant ou soufflant selon l'une quelconque des revendications précédentes, **caractérisé en ce que** la transition entre la lèvre (12) et le corps de base (11) sur le côté frontal avant est de forme plane.

14. Rouleau aspirant (18) ou soufflant selon l'une quelconque des revendications 1 à 13, dans lequel la baguette d'étanchéité (1, 1a, 1b, 1c) considérée dans un plan défini par le mouvement de rotation de l'enveloppe de rouleau est intégrée dans le rouleau aspirant ou soufflant dans une position de 7 heures à 12 heures, lorsque le sens du mouvement de rotation de l'enveloppe de rouleau est le sens horaire et dans une position de 5 heures à 12 heures lorsque le sens du mouvement de rotation de l'enveloppe de rouleau est le sens antihoraire.

15. Procédé pour assurer l'étanchéité d'une zone en surpression ou en dépression d'un rouleau aspirant (18) ou soufflant au moyen d'un dispositif d'étanchéité, dans lequel le dispositif d'étanchéité (17) comprend au moins une baguette d'étanchéité (1, 1a, 1b, 1c) qui comporte un côté frontal avant (14) et un côté frontal arrière (15) ainsi qu'un côté supérieur (19) s'étendant entre les deux côtés frontaux, dans lequel le côté supérieur (19) procure une face d'étanchéité (2) ainsi qu'une rainure de lubrifiant (5) formée par une entaille dans la baguette d'étanchéité (1, 1a, 1b, 1c), et à hauteur de la rainure de lubrifiant (5) une paroi avant (6) est formée entre le côté frontal avant et la rainure de lubrifiant (5) et une paroi arrière (7) procurant la face d'étanchéité (2) est formée entre la rainure de lubrifiant (5) et le côté frontal arrière, et présente une épaisseur de paroi plus grande que la paroi avant (6), dans lequel on approche la face d'étanchéité (2) contre le côté intérieur (3) de l'enveloppe de rouleau (4) pour assurer l'étanchéité de la zone en surpression ou en dépression et on introduit au moyen de la rainure de lubrifiant (5) un lubrifiant dans la fente d'entrée (8) entre la face d'étanchéité (2) et le côté intérieur (3) de l'enveloppe de rouleau (4) et dans lequel lors du mouvement de rotation de l'enveloppe de rouleau l'enveloppe de rouleau roule sur la baguette d'étanchéité (1, 1a, 1b, 1c) sur le côté frontal avant et quitte celle-ci sur le côté frontal arrière,
**caractérisé en ce que** le rouleau aspirant ou soufflant est réalisé selon l'une quelconque des revendications 1 à 14.
